# EUROPÄISCHE PATENTSCHRIFT

(11) **EP 3 323 921 B1**
(45) Veröffentlichungstag und Bekanntmachung des Hinweises auf die Patenterteilung: **08.01.2025**
(21) Anmeldenummer: 16200074.9
(22) Anmeldetag: 22.11.2016
(51) Int. Cl.: D04B 15/80, D04B 15/56

(54) **FADENFÜHRER FÜR EINE STRICKMASCHINE UND FLACHSTRICKMASCHINE**
YARN GUIDE FOR A KNITTING MACHINE AND FLAT KNITTING MACHINE
GUIDE-FIL POUR UN MÉTIER À TRICOTER ET MÉTIER À TRICOTER RECTILIGNE

(43) Veröffentlichungstag der Anmeldung: 23.05.2018
(73) Patentinhaber: KARL MAYER STOLL R&D GmbH, 63179 Obertshausen (DE)
(72) Erfinder: Mohr, Jürgen, 72768 Reutlingen (DE); Braun, Stefan, 72764 Reutlingen (DE)
(74) Vertreter: Kohler Schmid Möbus Patentanwälte

(56) Entgegenhaltungen:
- DE-A1- 3 129 512
- DE-C- 529 120
- GB-A- 728 046

## Beschreibung

Die Erfindung betrifft einen Fadenführer für eine Strickmaschine, insbesondere eine Flachstrickmaschine, mit einem Fadenführerarm, an dessen freiem Ende eine Fadenöse befestigt ist. Weiterhin betrifft die Erfindung eine Flachstrickmaschine mit einem erfindungsgemäßen Fadenführer.

Um die Effizienz einer Flachstrickmaschine bei der Produktion von Gestrickteilen zu steigern, wurden bereits verschiedene Vorschläge zum schnellen und einfachen Tauschen von Teilen und Komponenten der Flachstrickmaschine gemacht, damit die Zeiten, in denen die Maschine nicht produktiv ist, möglichst gering gehalten werden können. Dies betrifft sowohl Zeiten, in denen z. B. auf ein neues Strickmuster umgestellt werden muss, oder Reparaturen oder Tausch beschädigter oder verschlissener Teile.

Bisher ist es üblich, beim Umstellen auf ein Garn mit anderem Durchmesser die kompletten Fadenführer auszutauschen, da die Öffnungen der Fadenführerköpfe (auch Nüsschen oder Fadenöse genannt) mit unterschiedlichen Durchmessern zur Durchführung des Garns ausgebildet sind.

Auch bei Beschädigungen im Bereich des Fadenführerkopfes musste bisher der komplette Fadenführer aus der Flachstrickmaschine entfernt und durch einen anderen ersetzt werden. Der alleinige Tausch des Fadenführerkopfes war bisher nicht möglich.

Durch einen Fadenführerwechsel werden die Stillstandszeiten der Flachstrickmaschine verlängert, was einen hohen Produktionsausfall zur Folge hat. Auch die Lagerhaltungskosten für verschiedene Fadenführertypen sind sehr hoch.

Aus der GB 728 046 A ist es bekannt, eine Fadenöse zu tauschen, indem ein Werkzeug verwendet wird, um die beiden Schenkel des Fadenführerarms aufzuweiten, indem mit einem Werkzeug in einen Schlitz eingegriffen wird.

In der DE 529 120 C ist beschrieben, dass ein Röhrchen seitlich durch ein zangenartiges Werkzeug eingesprengt werden kann, wobei das neue Röhrchen von der Seite her gegen das alte Röhrchen gelegt wird und ein gewisser Druck ausgeübt wird.

Aus der DE 31 29 512 A1 ist ein Fadenführernüsschen bekannt, welches einen Nüsschenkopf und einen Nüsschenschaft aufweist, welcher an einem über die Nadelbetten einer Flachstrickmaschine bewegten Fadenführerbügel angebracht ist. Der Nüsschenkopf und der Nüsschenschaft sind einstückig aus elastischem Kunststoff hergestellt und mit Gewindemuttern zum Anschrauben ausgestattet. In dem Nüsschenkopf ist ein Röhrchen aus gehärtetem Stahl oder Keramik eingespritzt oder eingeklebt.

Aus der DE 33 10 723 C1 ist ein Fadenführer für Flachstrickmaschinen bekannt, bei dem eine linsenförmige Fadenöse in einen Fadenführerarm eingesetzt ist. Dabei ist die Fadenöse ein Einsetzteil. Es ist auch erwähnt, dass es sich bei der Fadenöse um ein Wechselteil handeln kann, und dass es ausgetauscht werden kann. Es ist jedoch nicht ersichtlich, wie die Fadenöse ausgetauscht werden kann, ohne den Fadenführerarm zu beschädigen.

Aufgabe der vorliegenden Erfindung ist es, einen Fadenführer dahin gehend weiterzubilden, dass ein Austausch der Fadenöse möglich ist, ohne den Fadenführer bzw. Fadenführerarm aus einer Flachstrickmaschine ausbauen zu müssen.

Gelöst wird diese Aufgabe erfindungsgemäß durch einen Fadenführer gemäß Anspruch 1. Dieser Fadenführer für eine Strickmaschine, insbesondere eine Flachstrickmaschine, ist mit einem Fadenführerarm, an dessen freiem Ende eine Fadenöse befestigt ist, ausgestattet, wobei die Fadenöse zerstörungsfrei lösbar an dem Fadenführerarm befestigt ist und an der Fadenöse zumindest ein Werkzeugeingriff für ein Werkzeug zum Lösen der Fadenöse vorgesehen ist. Der Werkzeugeingriff ermöglicht es, ein Werkzeug an der Fadenöse und/oder an dem Fadenführerarm anzusetzen und dadurch die Fadenöse vom Fadenführerarm zu lösen. Dazu ist es nicht notwendig, den Fadenführer oder Fadenführerarm auszubauen, sollten diese an einer Strickmaschine verbaut sein. Zudem ist es natürlich möglich, an einem aus der Flachstrickmaschine ausgebauten Fadenführerarm die Fadenöse auszutauschen. Somit ist es nicht mehr nötig, unterschiedliche Fadenführer mit unterschiedlichen Fadenösen vorzuhalten und bei Bedarf auszutauschen, sondern es ist möglich, die Fadenöse an einem Fadenführerarm auszutauschen. Dies kann geschehen, ohne dass der Fadenführerarm oder der komplette Fadenführer aus der Strickmaschine ausgebaut wird. Die Produktivität einer Flachstrickmaschine kann dadurch erheblich verbessert werden. Dadurch, dass erfindungsgemäß zumindest ein Werkzeugeingriff an dem Fadenführerarm und der Fadenöse vorgesehen ist, ist es auch möglich, die Fadenöse zerstörungsfrei vom Fadenführerarm zu lösen.

Besonders bevorzugt ist es, wenn die Fadenöse formschlüssig an dem Fadenführerarm gehalten ist. Dadurch ist es möglich, die Fadenöse ohne zusätzliche Befestigungsmittel, wie beispielsweise Klebstoff, an dem Fadenführerarm zu befestigen.

Die Fadenöse kann aus gehärtetem Stahl, Keramik oder sonstigem Material ausgebildet sein. Außerdem kann sie eine Beschichtung aufweisen, um Verschleiß vorzubeugen.

An dem Fadenführerarm ist erfindungsgemäß zumindest ein Werkzeugeingriff für ein Werkzeug zum Lösen der Fadenöse vorgesehen.

Der Fadenführerarm kann zumindest in einem Bereich elastisch verformbar sein und die Werkzeugeingriffe können derart angeordnet sein, dass der Fadenführerarm mittels des Werkzeugs elastisch verformbar ist. Wird der Fadenführerarm mittels des Werkzeugs elastisch verformt, kann dadurch die formschlüssige Verbindung des Fadenführerarms mit der Fadenöse gelöst werden und kann die Fadenöse aus dem Fadenführerarm entfernt werden. Gleichfalls ist es möglich, durch elastische Verformung des Fadenführerarms die Fadenöse in ihre Befestigungsposition zu bringen.

Gemäß einer bevorzugten Ausgestaltung der Erfindung kann vorgesehen sein, dass an dem Fadenführerarm ein Rastelement zur Verrastung der Fadenöse vorgesehen ist, das asymmetrisch ausgebildet ist. Dadurch kann insbesondere sichergestellt werden, dass die Fadenöse nur in einer Richtung aus dem Fadenführerarm entfernt werden kann. Somit kann sichergestellt werden, dass die Fadenöse nicht versehentlich beim Fadenösenwechsel in die Flachstrickmaschine fällt.

Der Fadenführerarm kann eine zur Verrastung der Fadenöse führende Schräge aufweisen. Somit kann bei einer Befestigung der Fadenöse die Fadenöse in ihre Verrastungsposition geführt werden, insbesondere in die Verrastungsposition gleiten. Die Montage der Fadenöse wird dadurch erleichtert.

Besondere Vorteile ergeben sich, wenn der Fadenführerarm eine Anschlagfläche aufweist, die einen von einem freien Ende des Fadenführerarms weg gerichteten Winkel zur Längsachse des Fadenführerarms ≤ 90° aufweist. Somit kann verhindert werden, dass die Fadenöse selbsttätig oder versehentlich in Richtung eines Nadelbetts aus dem Fadenführerarm entfernt wird. Insbesondere wird die Fadenöse in Richtung Nadelbett sicher an dem Fadenführerarm gehalten.

Besonders einfach gestaltet sich der Wechsel einer Fadenöse, wenn der Fadenführerarm an seinem freien Ende erfindungsgemäß zwei aufweitbare Schenkel aufweist, zwischen denen die Fadenöse angeordnet ist. Durch Aufweiten der Schenkel entsteht ein erweiterter Schlitz, in den die Fadenöse eingeführt werden kann. Insbesondere können die Schenkel mittels des Werkzeugs aufgeweitet werden. In diesem Zusammenhang kann auch die am Fadenführerarm vorgesehene Schräge dazu dienen, ein Aufweiten der Schenkel zu bewirken, indem die Fadenöse entlang der Schräge bewegt wird.

Gemäß einer Ausgestaltung der Erfindung kann vorgesehen sein, dass ein Werkzeugeingriff am Fadenführerarm und ein Werkzeugeingriff an der Fadenöse angeordnet ist. Dabei liegen der Werkzeugeingriff am Fadenführerarm und der Werkzeugeingriff an der Fadenöse vorzugsweise auf einer Längsachse des Fadenführerarms. Durch ein geeignetes Werkzeug, wie beispielsweise eine Sicherungsringzange, kann somit die Fadenöse in Längsrichtung des Fadenführerarms relativ zum Fadenführerarm bewegt werden. Insbesondere kann für die Montage und Demontage der Fadenöse vorzugsweise ein Standardwerkzeug eingesetzt werden. Dabei kann das Werkzeug in Abhängigkeit von der gewünschten Kraftrichtung ausgewählt werden.

Gemäß einer weiteren Ausführungsform der Erfindung kann vorgesehen sein, dass zwei Werkzeugeingriffe am Fadenführerarm, insbesondere an jeweils einem Schenkel des Fadenführerarms ein Werkzeugeingriff, vorgesehen sind. Somit können die Schenkel mittels des Werkzeugs, das an den Werkzeugeingriffen angreift, aufgeweitet werden, sodass eine Fadenöse eingeführt oder entfernt werden kann.

Die Werkzeugeingriffe können eine Kraftübertragung in zumindest eine Richtung erlauben. Dabei kann die Richtung der Kraftübertragung vom verwendeten Werkzeug abhängig sein.

Die Werkzeugeingriffe können einen Führungsabschnitt für das Werkzeug aufweisen. Dadurch kann verhindert werden, dass das Werkzeug abrutscht.

Die Werkzeugeingriffe können sacklochartig oder als Durchgangsöffnungen ausgebildet sein.

Weitere Vorteile ergeben sich, wenn ein Werkzeug am Fadenführer angeordnet ist. Somit ist ein Werkzeug immer griffbereit, wenn eine Fadenöse gewechselt werden muss.

In den Rahmen der Erfindung fällt außerdem eine Flachstrickmaschine mit einem erfindungsgemäßen Fadenführer.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können.

In der schematischen Zeichnung sind Ausführungsbeispiele der Erfindung in verschiedenen Stadien der Benutzung dargestellt und in der nachfolgenden Beschreibung näher erläutert.

Es zeigen:
- Fig. 1a: einen Abschnitt einer Flachstrickmaschine;
- Fig. 1b: eine vergrößerte Detailansicht der Fig. 1a;
- Fig. 2a, 2b: die Montage einer Fadenöse an einem Fadenführerarm gemäß einer ersten Ausführungsform der Erfindung;
- Fig. 3a, 3b: die Montage einer Fadenöse an einem Fadenführerarm gemäß einer nicht erfindungsgemäßen Variante ohne Werzeugeingriff an der Fadenöse;

- Fig. 4: eine vergrößerte Darstellung eines Fadenführerarms und einer Fadenöse.

Die Fig. 1a zeigt einen Ausschnitt 100 einer nicht näher dargestellten Flachstrickmaschine mit Fadenführereinheiten 1, welche auf mehreren Fadenführerschienen 10 in Längsrichtung der Fadenführerschienen 10 verschiebbar befestigt sind. Im gezeigten Beispiel weisen die Fadenführereinheiten 1 autark angetriebene Fadenführer auf, welche ohne Einfluss des hier nicht gezeigten Schlittens insbesondere motorisch angetrieben sind. Die Erfindung ist jedoch auch bei Fadenführern einsetzbar, welche z. B. vom Schlitten mittels entsprechender Mitnahmeeinrichtungen verschoben werden.

Die Fig. 1b zeigt eine vergrößerte Darstellung von zwei der Fadenführereinheiten 1 der Fig. 1a. An einem Fadenführerkasten 2, der an einer Fadenführerschiene 10 befestigt ist, ist ein Fadenführerarm 3 angeordnet, der sich vom Fadenführerkasten 2 nach unten erstreckt. Im Folgenden wird lediglich der Fadenführerarm 3 weiter beschrieben.

Der Fadenführerarm 3 weist eine Stange 4 auf, die vertikal bewegbar geführt ist, sodass Auf- und Ab-Bewegungen an einem freien Ende des Fadenführerarms 3 im Bereich einer Fadenöse 5 möglich sind. Zur Fixierung der Fadenöse 5 ist der Fadenführerarm 3 an seinem freien Ende bzw. ist die Stange 4 an ihrem freien Ende gabelförmig mit Schenkeln 6a, 6b ausgebildet. Die elastisch verformbaren Schenkel 6a, 6b schließen die Fadenöse 5 zwischen sich ein. Die Auf-Ab-Bewegung ist nicht zwingend erforderlich. Wenn keine Auf-Ab-Bewegung vorgesehen ist, befindet sich die Fadenöse 5 im Arm 3.

Die Fig. 2a zeigt das Einführen einer Fadenöse 5 in eine Befestigungsstellung am Fadenführerarm 3. An der Stange 4 des Fadenführerarms 3 ist ein erster Werkzeugeingriff 7a dargestellt. Ein weiterer Werkzeugeingriff 7b ist an der Fadenöse 5 angeordnet. Ein Werkzeug in Form einer Sicherungsringzange 30 kann mittels seiner Nasen 31, 32, welche an Schenkeln 33, 34 der Sicherungsringzange 30 angeordnet sind, in die Werkzeugeingriffe 7a, 7b eingreifen.

Die Fadenöse 5 wird in die Aussparung 6 zwischen den Schenkeln 6a, 6b eingelegt. Die Nasen 31, 32 der Sicherungsringzange 30 werden in die Werkzeugeingriffe 7a, 7b eingeführt. Beim Betätigen der Sicherungsringzange 30 werden mittels Spreizung der Schenkel 33, 34 die Nasen 31, 32 voneinander weg bewegt. Dies bedeutet, dass eine Bewegung in die Fadenöse 5 in Pfeilrichtung E eingeleitet wird. Dadurch, dass an den Schenkeln 6a, 6b Schrägen 6c, 6d vorgesehen sind, die mit entsprechenden Schrägen der Fadenöse 5 zusammenwirken, werden die Schenkel 6a, 6b in Richtung C, D aufgeweitet. Die Fadenöse 5 kann somit nach unten bis in eine Verrastungsposition gleiten. Diese Position ist in der Fig. 2b dargestellt.

Das Lösen der Fadenöse 5 erfolgt in umgekehrter Richtung. In diesem Fall werden die Schenkel 33, 34 der Sicherungsringzange 30 zusammengedrückt, wodurch sich die Fadenöse 5 unter Aufweitung der Schenkel 6a, 6b nach oben bewegt, bis sie im Bereich der Aussparung 6 aus dem Fadenführerarm 3 entnommen werden kann. In dem Ausführungsbeispiel gemäß der Fig. 2a, 2b können die Werkzeugeingriffe 7a, 7b als Sacklöcher ausgebildet sein.

Insbesondere kann der Werkzeugeingriff 7b der Fadenöse als Sackloch ausgebildet sein, der Werkzeugeingriff 7a des Fadenführerarms 3 kann als Durchgangsöffnung ausgebildet sein.

Eine nicht erfindungsgemäße Variante ist in den Fig. 3a, 3b gezeigt. Elemente, die den in der Fig. 2a, 2b gezeigten Elementen entsprechen, tragen die gleichen Bezugsziffern.

In dem Ausführungsbeispiel gemäß der Fig. 3a, 3b sind die Werkzeugeingriffe 8a, 8b lediglich an den Schenkeln 6a, 6b des Fadenführerarms 3 bzw. der Stange 4 vorgesehen und als Durchgangsöffnungen ausgebildet. In diesem Fall können die Schenkel 6a, 6b durch Nasen 31', 32' eines Werkzeugs, welches als Sicherungsringzange 30' ausgebildet ist und Schenkel 33', 34' aufweist, seitlich aufgeweitet werden, sodass die Fadenöse 5 entweder selbsttätig nach unten gleiten kann oder manuell nach unten gedrückt werden kann, bis sie nach einer Verlagerung in Pfeilrichtung R in die in der Fig. 3b gezeigte Position gebracht ist. Dort verrastet die Fadenöse 5 und ist sicher gehalten.

Das Lösen der Fadenöse 5 erfolgt in umgekehrter Reihenfolge, indem mittels einer Sicherungsringzange 30' die Schenkel 6a, 6b in Pfeilrichtung F, G aufgeweitet werden, sodass die Fadenöse 5 nach oben entnommen werden kann.

Eine vergrößerte Darstellung des freien Endes des Fadenführerarms 3 ist in der Fig. 4 dargestellt. Hier ist zu erkennen, dass der Fadenführerarm 3 im Bereich seines freien Endes, insbesondere an den Schenkeln 6a, 6b, Rastelemente 20, 21 aufweist, welche wiederum Nasen 22, 23 aufweisen. Es ist zu erkennen, dass die Rastelemente 20, 21 bezüglich einer horizontalen Ebene asymmetrisch sind. An ihrem unteren Ende weisen die Rastelemente 20, 21 Anschlagflächen 24, 25 auf, die im gezeigten Ausführungsbeispiel horizontal ausgerichtet sind. Insbesondere weisen sie einen Winkel α zur Längsachse, der vom freien Ende weg gerichtet ist, ≤ 90° auf. Weiter ist zu erkennen, dass die sich nach unten verjüngende Fadenöse 5 entlang der bereits erwähnten Schrägen 6c, 6d gleiten kann, insbesondere bis in eine Rastposition. Die Nasen 22, 23 weisen einen größeren Abstand D auf als die Schenkel 6a, 6b an ihrem freien Ende, wo der Abstand d beträgt.

Die Fadenöse 5 weist Schrägen 5a, 5b auf. Die Schrägen 5a, 5b bieten Vorteile bei der Montage der Fadenöse 5, da die Schrägen 5a, 5b so ausgebildet sind, dass sie auf der oberen Schräge der Nasen 22, 23 im Moment der Montage aufliegen. Dadurch ergibt sich eine Verdreh- und Kippsicherung während der Montage.

In dem in der Fig. 4 gezeigten Ausführungsbeispiel sind insgesamt vier Werkzeugeingriffe entsprechend den Referenzzeichen 7a, 7b, 8a, 8b in den Figuren 2 oder 3 gezeigt.

## Patentansprüche

1. Fadenführer, geeignet für eine Strickmaschine, mit einem Fadenführerarm (3), an dessen freiem Ende eine Fadenöse (5) befestigt ist, wobei die Fadenöse (5) zerstörungsfrei lösbar am Fadenführerarm (3) befestigt ist, wobei zumindest ein Werkzeugeingriff (7a, 8a, 8b) am Fadenführerarm (3) und ein Werkzeugeingriff (7b) an der Fadenöse (5) für ein Werkzeug (30, 30') zum Lösen der Fadenöse (5) angeordnet ist, **dadurch gekennzeichnet, dass** der Fadenführerarm (3) an seinem freien Ende zwei aufweitbare Schenkel (6a, 6b) aufweist, zwischen denen die Fadenöse (5) angeordnet ist.

2. Fadenführer nach Anspruch 1, **dadurch gekennzeichnet, dass** die Fadenöse (5) formschlüssig an dem Fadenführerarm (3) gehalten ist.

3. Fadenführer nach einem der vorhergehenden Ansprüche, **dadurch gekennzeichnet, dass** der Fadenführerarm (3) zumindest in einem Bereich elastisch verformbar ist und die Werkzeugeingriffe (7a, 7b, 8a, 8b) derart angeordnet sind, dass der Fadenführerarm (3) mittels des Werkzeugs elastisch verformbar ist.

4. Fadenführer nach einem der vorhergehenden Ansprüche, **dadurch gekennzeichnet, dass** an dem Fadenführerarm (3) ein Rastelement (20, 21) zur Verrastung der Fadenöse (5) vorgesehen ist, das asymmetrisch ausgebildet ist.

5. Fadenführer nach einem der vorhergehenden Ansprüche, **dadurch gekennzeichnet, dass** der Fadenführerarm (3) eine zur Verrastung der Fadenöse (5) führende Schräge (6c, 6d) aufweist.

6. Fadenführer nach einem der vorhergehenden Ansprüche, **dadurch gekennzeichnet, dass** der Fadenführerarm (3) eine Anschlagfläche (24, 25) für die Fadenöse (5) aufweist, die einen vom freien Ende des Fadenführerarms (3) weg gerichteten Winkel α zur Längsachse des Fadenführerarms (3) ≤ 90° aufweist.

7. Fadenführer nach einem der vorhergehenden Ansprüche, **dadurch gekennzeichnet, dass** an jeweils einem Schenkel (6a, 6b) des Fadenführerarms (3) ein Werkzeugeingriff (8a, 8b) vorgesehen ist.

8. Fadenführer nach einem der vorhergehenden Ansprüche, **dadurch gekennzeichnet, dass** die Werkzeugeingriffe (7a, 7b, 8a, 8b) eine Kraftübertragung in zumindest eine Richtung erlauben.

9. Fadenführer nach einem der vorhergehenden Ansprüche, **dadurch gekennzeichnet, dass** die Werkzeugeingriffe (7a, 7b, 8a, 8b) einen Führungsabschnitt für das Werkzeug (30, 30') aufweisen.

10. Fadenführer nach einem der vorhergehenden Ansprüche, **dadurch gekennzeichnet, dass** die Werkzeugeingriffe (7a, 7b, 8a, 8b) sacklochartig oder als Durchgangsöffnung ausgebildet sind.

11. Flachstrickmaschine mit einem Fadenführer nach einem der vorhergehenden Ansprüche.

## Claims

1. Thread guide, suitable for a knitting machine, with a thread guide arm (3), to the free end of which a thread eyelet (5) is attached, wherein the thread eyelet (5) is attached to the thread guide arm (3) in a non-destructively detachable manner, wherein at least one tool engagement (7a, 8a, 8b) is arranged on the thread guide arm (3) and one tool engagement (7b) is arranged on the thread eyelet (5) for a tool (30, 30') for releasing the thread eyelet (5),
**characterized in that** the thread guide arm (3) has at its free end two expandable legs (6a, 6b) between which the thread eyelet (5) is arranged.

2. Thread guide according to claim 1, **characterized in that** the thread eyelet (5) is held positively on the thread guide arm (3).

3. Thread guide according to either of the preceding claims,
**characterized in that** the thread guide arm (3) is elastically deformable in at least one region and the tool engagements (7a, 7b, 8a, 8b) are arranged such that the thread guide arm (3) is elastically deformable by means of the tool.

4. Thread guide according to any of the preceding claims,
**characterized in that** a locking element (20, 21) that is designed asymmetrically and is for locking the thread eyelet (5) is provided on the thread guide arm (3).

5. Thread guide according to any of the preceding claims,
**characterized in that** the thread guide arm (3) has a slope (6c, 6d) leading to the locking of the thread eyelet (5).

6. Thread guide according to any of the preceding claims,
**characterized in that** the thread guide arm (3) has a stop surface (24, 25) for the thread eyelet (5) which has an angle to the longitudinal axis of the thread guide arm (3) and directed away from the free end of the thread guide arm (3) of ≤ 90°.

7. Thread guide according to any of the preceding claims,
**characterized in that** a tool engagement (8a, 8b) is provided on each leg (6a, 6b) of the thread guide arm (3).

8. Thread guide according to any of the preceding claims,
**characterized in that** the tool engagements (7a, 7b, 8a, 8b) allow a force transmission in at least one direction.

9. Thread guide according to any of the preceding claims,
**characterized in that** the tool engagements (7a, 7b, 8a, 8b) have a guide section for the tool (30, 30').

10. Thread guide according to any of the preceding claims,
**characterized in that** the tool engagements (7a, 7b, 8a, 8b) are designed as blind holes or as through-openings.

11. Flat-knitting machine having a thread guide according to any of the preceding claims.

## Revendications

1. Guide-fil, approprié pour une machine à tricoter, comportant un bras guide-fil (3) au niveau de l'extrémité libre duquel est fixé un oeillet pour fil (5), dans lequel l'œillet pour fil (5) est fixé de manière à pouvoir être détaché de manière non destructive au bras guide-fil (3), dans lequel au moins un moyen de préhension pour outil (7a, 8a, 8b) est disposé sur le bras guide-fil (3) et un moyen de préhension pour outil (7b) est disposé sur l'œillet pour fil (5) pour un outil (30, 30') permettant de détacher l'œillet pour fil (5), **caractérisé en ce que** le bras guide-fil (3) présente, au niveau de son extrémité libre, deux branches (6a, 6b) pouvant être élargies, entre lesquelles est disposé l'œillet pour fil (5).

2. Guide-fil selon la revendication 1, **caractérisé en ce que** l'œillet pour fil (5) est maintenu par complémentarité de forme sur le bras guide-fil (3).

3. Guide-fil selon l'une des revendications précédentes, **caractérisé en ce que** le bras guide-fil (3) peut être déformé élastiquement au moins dans une zone et les moyens de préhension pour outil (7a, 7b, 8a, 8b) sont disposés de telle sorte que le bras guide-fil (3) peut être déformé élastiquement au moyen de l'outil.

4. Guide-fil selon l'une des revendications précédentes,
**caractérisé en ce qu'**un élément d'encliquetage (20, 21) est prévu sur le bras guide-fil (3) pour l'encliquetage de l'œillet pour fil (5), lequel élément d'encliquetage est réalisé de manière asymétrique.

5. Guide-fil selon l'une des revendications précédentes,
**caractérisé en ce que** le bras guide-fil (3) présente un chanfrein (6c, 6d) guidant vers l'encliquetage de l'œillet pour fil (5).

6. Guide-fil selon l'une des revendications précédentes, **caractérisé en ce que** le bras guide-fil (3) présente une surface formant butée (24, 25) pour l'œillet de fil (5), laquelle présente un angle α ≤ 90° orienté à l'opposé de l'extrémité libre du bras guide-fil (3) par rapport à l'axe longitudinal du bras guide-fil (3).

7. Guide-fil selon l'une des revendications précédentes,
**caractérisé en ce qu'**un moyen de préhension pour outil (8a, 8b) est prévu sur respectivement une branche (6a, 6b) du bras guide-fil (3).

8. Guide-fil selon l'une des revendications précédentes,
**caractérisé en ce que** les moyens de préhension pour outil (7a, 7b, 8a, 8b) permettent une transmission de force dans au moins une direction.

9. Guide-fil selon l'une des revendications précédentes,
**caractérisé en ce que** les moyens de préhension pour outil (7a, 7b, 8a, 8b) présentent une section de guidage pour l'outil (30, 30').

10. Guide-fil selon l'une des revendications précédentes,
**caractérisé en ce que** les moyens de préhension pour outil (7a, 7b, 8a, 8b) sont réalisés en forme de trou borgne ou sous forme d'ouverture de passage.

11. Machine à tricoter rectiligne comportant un guide-fil selon l'une des revendications précédentes.
